# EUROPÄISCHE PATENTSCHRIFT

(11) **EP 1 827 700 B1**
(45) Veröffentlichungstag und Bekanntmachung des Hinweises auf die Patenterteilung: **18.12.2013**
(21) Anmeldenummer: 05776663.6
(22) Anmeldetag: 27.08.2005
(51) Int. Cl.: B04B 7/18, B04B 7/16

(54) **ZENTRIFUGENKORB FÜR EINE SIEBZENTRIFUGE**
CENTRIFUGE BASKET FOR A SCREEN CENTRIFUGE
PANIER DE CENTRIFUGEUSE DESTINE A UNE CENTRIFUGEUSE A TAMIS

(30) Priorität: 30.11.2004 DE 102004057859
(43) Veröffentlichungstag der Anmeldung: 05.09.2007
(73) Patentinhaber: Siebtechnik GMBH, 45478 Mülheim an der Ruhr (DE)
(72) Erfinder: DIETSCHREIT, Horst, 45481 Mülheim an der Ruhr (DE)
(74) Vertreter: Patentanwaltskanzlei Methling
(86) Internationale Anmeldenummer: PCT/EP2005/009261
(87) Internationale Veröffentlichungsnummer: WO 2006/058567

(56) Entgegenhaltungen:
- EP-A- 1 400 284
- DE-A1- 2 527 227
- DE-A1- 2 612 006
- DE-A1- 2 951 556
- DE-A1- 19 729 036
- DE-U1- 7 714 228
- GB-A- 2 033 242
- PATENT ABSTRACTS OF JAPAN Bd. 1996, Nr. 02, 29. Februar 1996 (1996-02-29) -& JP 07 275737 A (MATSUMOTO KIKAI SEISAKUSHO:KK), 24. Oktober 1995 (1995-10-24)
- PATENT ABSTRACTS OF JAPAN Bd. 1998, Nr. 12, 31. Oktober 1998 (1998-10-31) & JP 10 180144 A (MITSUBISHI KAKOKI KAISHA LTD), 7. Juli 1998 (1998-07-07)

## Beschreibung

Die Erfindung betrifft einen Zentrifugenkorb für eine Siebzentrifuge, insbesondere eine Siebschnecken-, Schub- oder Schwingsiebzentrifuge, mit einem äußeren konischen Tragkorb und im Tragkorb einliegenden Siebsegmenten, wobei die Siebsegmente an ihrem vorderen Rand durch mindestens ein Klemmteil unter Kraftschiuss am Tragkorb fixiert sind.

Ein derartiger Zentrifugenkorb ist aus der DE 29 51 556 A1 bekannt.

Des weiteren betrifft die Erfindung ein Verfahren zur Montage eines Zentrifugenkorbes mit einem Siebsegmente aufnehmenden Tragkorb sowie eine Zentrifuge mit einem solchen Zentrifugenkorb.

Es sind Zentrifugenkörbe für Siebzentrifugen der vorgenannten Art bekannt. Derartige Siebzentrifugen werden eingesetzt zur Trennung von Feststoffen und Flüssigkeiten, beispielsweise bei der Kohletrocknung. Derartige Siebzentrifugen mit einer im wesentlichen konischen Form werden im Bereich des hinteren Randes, das heißt am kleineren Durchmesser des Zentrifugenkorbes mit dem zu trocknenden Gut beschickt. Am vorderen Rand, das heißt am großen Durchmesser des im wesentlichen konischen Zentrifugenkorbes, wird das Trocknungsgut abgeführt. Die Zentrifugenkörbe für derartige Siebzentrifugen werden im wesentlichen gebildet durch einen äußeren konischen Tragkorb oder Haltekorb sowie einem dem Innenmaß des Tragkorbes angepassten, ebenfalls konischen Sieb. Dieses Sieb, dessen Form einem Kegelmantelabschnitt entspricht, wird gebildet aus mehreren Siebsegmenten, die aus planflächigen Siebvorformteilen auf den Radius des Haltekorbes gewalzt und danach zusammengeschweißt werden. Im Bereich der Verschweißungen der benachbarten Siebsegmente kommt es infolge der Wärmeeinwirkung durch das Verschweißen zu einer Verformung der Siebsegmente in den Randzonen, so dass sowohl die Innen- als auch die Außenkontur des Siebeinsatzes starke Formungenauigkeiten aufweisen, so dass der verschweißte Siebeinsatz einer aufwendigen Nachbearbeitung bedarf. Infolge der Formabweichungen des Siebeinsatzes im Bereich der Verschweißungen der Siebsegmente tritt gerade hier ein erhöhter Verschleiß im Betrieb auf.

Besonders nachteilig bei den bekannten Konstruktionen ist somit die aufwendige Fertigung der Siebkörbe, die ein Verschweißen einzelner Siebsegmente sowie eine Nachbearbeitung im Bereich der Schweißnähte erfordert, wobei dieser Bereich der Schweißnähte während des Betriebes einem erhöhten Verschleiß unterliegt.

Weiterhin nachteilig ist dabei, dass bei ungleichmäßigem Verschleiß ein Austauschen einzelner Siebsegmente unmöglich ist, sondern stattdessen jeweils der gesamte Siebeinsatz ausgetauscht werden muss.

Besonders nachteilig ist dabei, dass zum Austausch des Siebeinsatzes zuvor eine Demontage aller in das Konusinnere des Zentrifugenkorbes hineinragenden Bauteile wie Einlaufrohr, Verteiler, Schnecke etc. erforderlich ist.

Ebenfalls nachteilig ist dabei, dass jeweils der komplette vorgefertigte Siebkorb bei der Montage in den Tragkorb eingebracht werden muss, was eine aufwendige Handhabung erfordert.

Aufgabe der Erfindung ist es, einen Zentrifugenkorb für eine Siebzentrifuge zu schaffen, der bei vereinfachter und preiswerterer Fertigung und Montage einen geringeren Verschleiß während des Betriebes und somit eine höhere Zeitstanddauer aufweist.

Weitere Aufgabe der Erfindung ist es, ein vereinfachtes Verfahren zur Montage eines Zentrifugenkorbes zu schaffen.

Die Aufgabe wird erfindungsgemäß dadurch gelöst, dass bei einem Zentrifugenkorb für eine Siebzentrifuge, insbesondere eine Siebschnecken-, Schub- oder Schwingsiebzentrifuge, mit einem äußeren konischen Tragkorb und im Tragkorb einliegenden Siebsegmenten, die Siebsegmente an ihrem vorderen Rand durch mindestens ein Klemmteil unter Kraftschluss am Tragkorb fixiert sind, wobei der Tragkorb an seinem hinteren Rand eine ringförmige Nut aufweist, in die die Siebsegmente formschlüssig eingelegt sind.

Vorteilhaft ist es, dass der Tragkorb an seinem hinteren Rand, das heißt im Bereich des kleineren Durchmessers, eine ringförmige Nut aufweist, in die die Siebsegmente formschlüssig einlegbar sind.

Hierdurch wird eine preiswert zu fertigende Montagehilfe in Form einer Einfädelnut und gleichzeitig eine endseitige Fixierung der Siebsegmente geschaffen, die die Montage erleichtert und zur Fixierung der Siebsegmente lediglich die Montage eines Klemmteiles am leicht zugänglichen vorderen Rand erfordert.

Dadurch, dass die Slebsegmente an Ihrem vorderen Rand, das heißt im Bereich des größeren Durchmessers der konischen Form durch mindestens ein Klemmteil unter Kraftschluss am Tragkorb fixierbar sind, wird ein Zentrifugenkorb geschaffen, der es gestattet, einzelne Siebsegmente am Tragkorb zu fixieren, ohne dass es erforderlich ist, die Siebsegmente untereinander zu verschweißen, wodurch einerseits die Fertigung und Montage vereinfacht wird und andererseits das Zeitstandverhalten des Zentrifugenkorbes im Betrieb verbessert wird, da es durch den Verzicht auf ein Verschweißen nicht zu Formungenauigkeiten der Siebsegmente infolge eines Wärmeeinflusses kommt. Auch ist es bei dem erfindungsgemäßen Zentrifugenkorb möglich, einzelne Siebsegmente auszutauschen, ohne den gesamten Siebeinsatz im Zentrifugenkorb austauschen zu müssen.

Die weitere Aufgabe der Erfindung wird erfindungsgemäß durch ein Verfahren zur Montage eines Zentrifugenkorbs mit einem Siebsegmente aufnehmenden Tragkorb bzw. Haltekorb mit folgenden Schritten gelöst:
- Einlegen der Siebsegmente in den Tragkorb,
- Positionieren der Siebsegmente mit einem Hilfswerkzeug, insbesondere mittels eines innen einlegbaren Klemmrades, dessen Außenumfang an den Siebsegmenten anliegt,
- Fixieren der Siebsegmente mittels mindestens eines oder mehrerer Klemmteile und/oder Klemmschienen unter Kraftschluss am Tragkorb.

Mit dem erfindungsgemäßen Zentrifugenkorb für eine Siebzentrifuge sowie dem erfindungsgemäßen Verfahren zur Montage eines Zentrifugenkorbs mit einem Siebsegmente aufnehmenden Tragkorb (Haltekorb), wird somit ein Zentrifugenkorb geschaffen, der eine einfache Konstruktion und einen einfachen Aufbau aufweist und eine leichte Handhabbarkeit und Montage gestattet.

Besonders vorteilhaft ist dabei, dass es möglich ist, einzelne Siebsegmente auszutauschen, ohne sämtliche in das Konusinnere des Zentrifugenkorbes hineinragenden Bauteile demontieren zu müssen.

Weitere vorteilhafte Ausgestaltungen der Erfindung sind in den Unteransprüchen angegeben.

Vorzugsweise weisen die Siebsegmente an den Seiten, mit denen zwei benachbarte Siebsegmente angrenzen, keine Verbindungen oder Befestigungen mit dem benachbarten Siebsegment auf, das heißt, dass die Siebsegmente untereinander frei von Verbindungen sind. Hierdurch ist es möglich, auch einzelne Siebsegmente auszutauschen.

Alternativ ist es jedoch möglich, dass zwei benachbarte Siebsegmente eine formschlüssige Verbindung untereinander aufweisen, beispielsweise in der Form, dass ein Siebsegment das benachbarte Siebsegment abschnittsweise oder über die gesamte Länge übergreift und zusätzlich entlang einer koaxialen Linie fixiert.

Vorteilhaft ist es, wenn die Siebsegmente an ihrem vorderen und/oder hinteren Rand mindestens einen Vorsprung, insbesondere mehrere einzelne in Abständen angeordnete Vorsprünge aufweisen, der/die durch ein Klemmteil übergreifbar ist/sind. Insbesondere können ein oder mehrere Vorsprünge an den Siebsegmenten angeschweißt sein.

Bei mehreren, an den Siebsegmenten angeordneten Vorsprüngen, die durch Klemmteile übergreifbar sind, können diese äquidistant angeordnet sein, so dass in Umfangsrichtung eine gleichmäßige Fixierung der Siebsegmente möglich ist.

Damit ist es möglich, die für die Montage der Siebsegmente erforderlichen Vorsprünge, die durch ein Klemmteil übergreifbar sind, bereits an den planflächigen Siebvorformlingen anzubringen insbesondere anzuschweißen und das so vorgefertigte Siebsegment anschließend auf die konische Form des Haltekorbes zu verformen.

Alternativ kann der übergreifbare Vorsprung an den Siebsegmenten von einem Ringsegment gebildet sein, wobei insbesondere die Bogenlänge des Ringsegmentes der Bogenlänge des Siebsegmentrandes entspricht, das heißt, dass dieses Ringsegment sich über die gesamte Breite entlang der Bogenlinie erstreckt.

Vorzugsweise ist das am Tragkorb befestigbare Klemmteil von einem Klemmring oder Klemmringsegmenten gebildet. Das am Tragkorb befestigbare Klemmteil kann eine Verschraubung mit dem Tragkorb aufweisen.

Bei der Ausführung mit einem Klemmring kann dieser mittels äquidistant angeordneter Schrauben am Tragkorb befestigbar sein. Mittels der konischen Klemmfläche eines solchen Klemmringes erfolgt eine Fixierung der Siebsegmente gegen den Haltekorb, aufgrund der Neigung der Klemmfläche gegen die Achse des Zentrifugenkorbes sowohl in axialer Richtung als auch in Umfangsrichtung.

Bevorzugt weisen das Siebsegment bzw. der Vorsprung am Siebsegment und das/die Klemmteil/Klemmteile eine identische Neigung gegen die Achse des Zentrifugenkorbes auf und bilden somit einen Kegelsitz. Damit ergibt sich eine Auflagefläche in Form eines Kegelmantelabschnitts mit einer sehr hohen Stabilität aufgrund der geschaffenen Kontaktfläche.

In einer bevorzugten Ausführungsform weist das Klemmteil eine Neigung gegen die Achse des Zentrifugenkorbes auf, die dem halben Öffnungswinkel des Zentrifugenkorbs entspricht.

Kumulativ zu den vorstehend beschriebenen Merkmalen, sind die Siebsegmente mittels koaxial verlaufender Klemmschienen unter Kraftschluss am Tragkorb fixierbar, wobei die Klemmschienen im Bereich der Seiten zweier benachbarter Siebsegmente am Tragkorb befestigbar sind.

Vorzugsweise sind die Klemmschienen und/oder das Klemmteil mittels Verschraubung mit dem Tragkorb lösbar verbunden;

Unter Verwendung koaxial verlaufender Klemmschienen werden dieselben Vorteile erzielt wie bei der Fixierung der Siebsegmente an ihrem vorderen und/oder hinteren Rand am Tragkorb.

Vorzugsweise ist der Siebeinsatz des Zentrifugenkorbes aus vier bis zwölf, vorzugsweise aus sechs Segmenten gebildet.

Für spezielle Anwendungsgebiete ist es von Vorteil, wenn es sich bei den Siebsegmenten um Spaltsiebsegmente handelt.

Die Siebsegmente können im hinteren Bereich, das heißt im Bereich des kleineren Durchmessers, bei dem die Zuführung des zu trocknenden Gutes erfolgt, mit einer Verschleißschutzschicht gedeckt sein. Bei dieser Verschleißschutzschicht kann es sich um eine Polyurethanschicht handeln.

Auch können die Siebsegmente und/oder die Klemmteile eine Beschichtung gegen Verschleiß aufweisen.

Vorzugsweise ist der Tragkorb bzw. Haltekorb selbsttragend ausgeführt und/oder einstückig durch Walzen oder Gießen hergestellt. Auf seiner Umfangsfläche, die einem Kegelmantelabschnitt entspricht, kann der Tragkorb Öffnungen aufweisen.

Ausführungsbeispiele der Erfindung sind in den Zeichnungen dargestellt und werden im folgenden näher erläutert. Es zeigen:
- Fig. 1: einen Zentrifugenkorb für eine Siebzentrifuge mit einem äußeren konischen Tragkorb und im Tragkorb einliegenden Siebsegmenten in perspektivischer Ansicht,
- Fig. 2: den Zentrifugenkorb nach Fig. 1 in Frontansicht,
- Fig. 3: Schnitt III-III nach Fig. 2,
- Fig. 4: Detail IV nach Fig. 3,
- Fig. 5: Detail V nach Fig. 3,
- Fig. 6: Draufsicht auf ein Siebsegment mit ringsegmentförmigem Vorsprung,
- Fig. 7: Draufsicht auf ein Siebsegment mit mehreren Vorsprüngen,
- Fig. 8: Seitenansicht eines Vorsprungelementes zur Montage an einem Siebsegment gemäß Fig. 7,
- Fig. 9: perspektivische Ansicht eines Vorsprungelementes zur Montage an einem Siebsegment gemäß Fig. 7,
- Fig. 10: Detailansicht einer zweiten Ausführungsform der Siebsegmentfixierung,
- Fig. 11: Detailansicht einer dritten Ausführungsform der Siebsegmentfixierung,
- Fig. 12: Zentrifugenkorb in einer weiteren Ausführungsform in perspektivischer Ansicht,
- Fig. 13: Detail XIII nach Fig. 12,
- Fig. 14: Draufsicht auf ein Siebsegment nach Fig. 12,

Der Zentrifugenkorb für eine Siebzentrifuge nach Fig. 1 ist gebildet durch einen äußeren Tragkorb oder Haltekorb 11, mit einer konischen Form und in diesem Tragkorb 11 einliegenden Siebsegmenten 12. Am vorderen Ende, das heißt am größeren Durchmesser des Tragkorbs 11, sind die Siebsegmente 12 mittels eines die Siebsegmente 12 übergreifenden Klemmrings 13 unter Kraftschluss am Tragkorb fixiert. Die Siebsegmente 12 weisen an den Seiten, mit denen zwei benachbarte Siebsegmente 12, 12b entlang der Linie 100 angrenzen, keine Verbindungen oder Befestigungen untereinander auf. Der Klemmring 13 ist mittels äquidistant über dem Umfang angeordneter Schrauben 14 am Tragkorb 11 befestigt. Die Fig. 2 und 3 zeigen den Zentrifugenkorb nach Fig. 1 in weiteren Ansichten. In dem in Fig. 3 dargestellten Schnitt III-III nach Fig. 2 ist die im hinteren Bereich, das heißt im Bereich des kleineren Durchmessers, des Zentrifugenkorbes auf den Siebsegmenten zur Innenseite hin angeordnete Verschleißschutzschicht 15 erkennbar. In diesem Bereich erfolgt die Zuführung des Trocknungsgutes.
In Fig. 4 dargestellt ist das Detail IV nach Fig. 3, dem die Gestaltung des hinteren Randes des Tragkorbs 11 zu entnehmen ist. Am hinteren Rand des Tragkorbs 11 ist angeordnet ein Flansch 11a mit einer in Umfangsrichtung umlaufenden konusförmigen Nut 11b. Die umlaufende Ausnehmung im Flansch 11a bildet neben der Konusnut 11 b gleichzeitig eine Anlageschulter 11 c. Konusnut 11b und Anlageschulter 11c dienen der axialen sowie radialen Fixierung des Siebsegmentes 12 sowie gleichzeitig der Zentrierung des Siebsegmentes 12 im Haltekorb 11.

In Fig. 5 dargestellt ist das Detail V nach Fig. 3. Das Siebsegment 12 weist an seinem vorderen Ende eine Klemmleiste 12a auf, mit dem es auf dem Tragkorb 11 aufliegt. Mittels des Klemmringes 13 wird das Siebsegment 12 kraftschlüssig am Tragkorb 11 fixiert. Der Klemmring 13 weist eine konusförmige Fläche 13a auf, die auf der Klemmleiste 12a des Siebsegmentes 12 aufliegt, wobei diese konusförmige Fläche 13a des Klemmrings 13 dieselbe Neigung wie die Klemmleiste 12a gegen die Achse des Zentrifugenkorbs aufweisen, so dass sich eine umlaufende Kontaktfläche in Form eines Kegelmantelabschnitts ergibt. Somit erfolgt eine Fixierung des Siebsegmentes 12 durch den Klemmring 13 gleichzeitig in radialer und axialer Richtung. Der Klemmring 13 ist mittels Schrauben 14 an einem am vorderen Rand des Tragkorbs 11 angeordneten Flansch 11d verschraubt.

Fig. 6 zeigt eine Draufsicht auf ein Siebsegment 12 mit einer über die gesamte Bogenlänge des vorderen Randes des Siebsegmentes 12 verlaufenden Klemmleiste 12a, die vom Klemmring 13 übergreifbar ist. Im hinteren Bereich ist das Siebsegment 12 durch eine Verschleißschutzschicht 15 abgedeckt.

Fig. 7 zeigt eine alternative Ausführungsform eines Siebsegmentes 22 mit einer Verschleißschutzschicht 15 sowie mehreren äquidistant angeordneten Vorsprüngen 22a.

Fig. 8 zeigt eine Seitenansicht eines Vorsprungelementes 22a zur Befestigung an einem Siebsegment 22 gemäß Fig. 7. Fig. 9 zeigt ein solches Vorsprungelement 22a in perspektivischer Ansicht. Das Vorsprungelement 22a weist eine abgeschrägte Fläche 22b auf, die durch ein Klemmteil oder einem Klemmring übergreifbar ist und mittels dessen unter Kraftschluss am Tragkorb fixierbar ist.

Fig. 10 zeigt eine weitere Ausführungsform der Fixierung eines Siebsegmentes 32 unter Kraftschluss am Tragkorb 31. Der Klemmring 33 übergreift das Siebsegment 32. Der Klemmring 33 weist hierzu eine konusförmige Auflagefläche 33a auf, deren Neigung gegen die Achse des Zentrifugenkorbes der Neigung des Siebsegmentes 32 gegen die Achse des Zentrifugenkorbes entspricht, so dass eine umlaufende Kontaktfläche in Form eines Kegelmantelabschnitts gebildet wird. Somit erfolgt eine kraftschlüssige Fixierung des Siebsegments 32 gegen den Tragkorb 31 sowohl in radialer als auch in axialer Richtung. Der Klemmring 33 ist mittels Schrauben 34 gegen den am vorderen Ende des Tragkorbs 31 angeordneten Flansch 31d verschraubt. Bei dem Siebsegment 32 handelt es sich um ein Spaltsieb, dessen Streben 32b auf Querträgern 32c befestigt sind.

Fig. 11 zeigt eine weitere Ausführungsform der Fixierung eines Siebsegmentes 42 unter Kraftschluss am Tragkorb 41. Hierbei handelt es sich bei dem Siebsegment 42 um ein Spaltsieb, dessen Streben 42b auf Querträgern 42c angeordnet sind. Im Bereich des vorderen Endes des Siebsegments 42 ist ein Flacheisen 46 angeordnet. Das Siebsegment 42 liegt mit dem Flacheisen 46 und den Querträgern 42c auf dem Tragkorb 41 auf. Die Fixierung am Tragkorb erfolgt mittels eines, das in Umfangsrichtung der Bogenlänge des Siebsegmentes 42 entsprechenden Flacheisens 46 übergreifenden Klemmrings 43, der eine dementsprechend geformte konusförmige Fläche 43a aufweist. Der Klemmring 43 wird mittels Schrauben 44 gegen den am vorderen Ende des Tragkorbs 41 angeordneten Flansch 41d verschraubt.

Fig. 12 zeigt eine weitere Ausführungsform des erfindungsgemäßen Zentrifugenkorbes in perspektivischer Ansicht mit einem Tragkorb 51, in dem Siebsegmente 52 einliegen. Die Siebsegmente 52 sind mittels koaxial verlaufender Klemmschienen 56 unter Kraftschluss am Tragkorb 51 fixiert. Am hinteren Ende 57 weist der Tragkorb 51 eine umlaufende Zentriernut zur Aufnahme des hinteren Endes der Siebsegmente 52 auf.

Fig. 13 zeigt das Teil XIII nach Fig. 12. Die Siebsegmente 52 liegen innen im Tragkorb 51 ein und weisen an ihren Seiten zum benachbarten Siebsegment hin Vorsprünge 52a, 52b auf, die von der Klemmleiste 58 übergreifbar sind. Die Klemmleisten 56 sind mittels Schrauben 54 am Tragkorb 51 fixiert. Durch die Anordnung der Verschraubungen der Klemmleiste 56 auf der Außenseite des Tragkorbes 51 weisen die Klemmleisten auf der Innenseite eine glatte Oberfläche auf, so dass ein vorzeitiger Verschleiß vermieden wird.

Fig. 14 zeigt ein Siebsegment 52 in der Draufsicht, mit dem an dem zum benachbarten Siebsegment verlaufenden Seiten angeordneten Vorsprüngen 52a, 52b, die im Falle von Spaltsiebsegmenten einfach durch entsprechend länger aufgeführte Querprofile gebildet werden können.

## Patentansprüche

1. Zentrifugenkorb für eine Siebzentrifuge, insbesondere eine Siebschnecken-, Schub- oder Schwingsiebzentrifuge, mit einem äußeren konischen Tragkorb (11, 31, 41, 51, 61) und im Tragkorb (11, 31, 41, 51, 61) einliegenden Siebsegmenten (12, 22, 32, 42, 52, 62), wobei die Siebsegmente (12, 22, 32, 42, 52, 62) an ihrem vorderen Rand durch mindestens ein Klemmteil (13, 33, 43, 53, 63) unter Kraftschluss am Tragkorb (11, 31, 41, 51, 61) fixiert sind, **dadurch gekennzeichnet, dass** der Tragkorb (11, 31, 41, 51, 61) an seinem hinteren Rand eine ringförmige Nut (11a) aufweist, in die die Siebsegmente (12, 22, 32, 42, 52, 62) formschlüssig eingelegt sind.

2. Zentrifugenkorb nach Anspruch 1, **dadurch gekennzeichnet, dass** der Tragkorb (11, 31, 41, 51, 61) an seinem hinteren Rand eine umlaufende oder segmentierte Anlageschulter (11c) aufweist, die die Siebsegmente (12, 22, 32, 42, 52, 62) hintergreift und/oder übergreift.

3. Zentrifugenkorb nach Anspruch 1 oder 2, **dadurch gekennzeichnet, dass** die Siebsegmente (12, 22, 32, 42, 52, 62) an den Seiten (100), mit denen zwei benachbarte Siebsegmente (12, 22, 32, 42, 52, 62) angrenzen, frei von Verbindungen oder Befestigungen mit dem benachbarten Siebsegment (12, 22, 32, 42, 52, 62) sind.

4. Zentrifugenkorb nach einem der Ansprüche 1 oder 2, **dadurch gekennzeichnet, dass** die Siebsegmente (12, 22, 32, 42, 52, 62) an den Seiten, mit denen zwei benachbarte Siebsegmente (12, 22, 32, 42, 52, 62) angrenzen, eine formschlüssige Verbindung mit dem benachbarten Siebsegment (12, 22, 32, 42, 52, 62) aufweisen.

5. Zentrifugenkorb nach einem der vorherigen Ansprüche, **dadurch gekennzeichnet, dass** die Siebsegmente (12, 22, 32, 42, 52, 62) an ihrem vorderen und/oder hinteren Rand mindestens einen Vorsprung (12a), insbesondere mehrere einzelne in Abständen angeordnete Vorsprünge (22a), aufweisen, der/die durch ein Klemmteil (13, 33, 43, 53, 63) übergreifbar ist/sind.

6. Zentrifugenkorb nach Anspruch 5, **dadurch gekennzeichnet, dass** der übergreifbare Vorsprung von einem Ringsegement (12a) gebildet ist, wobei insbesondere die Bogenlänge des Ringsegementes (12a) der Bogenlänge des Siebsegmentrandes entspricht.

7. Zentrifugenkorb nach einem der vorherigen Ansprüche, **dadurch gekennzeichnet, dass** das am Tragkorb (11, 31, 41, 51, 61) befestigbare Klemmteil (13, 33, 43, 53, 63) von einem Klemmring (13, 33, 43, 53, 63) oder Klemmringsegmenten gebildet ist.

8. Zentrifugenkorb nach einem der Ansprüche 5 bis 7, **dadurch gekennzeichnet, dass** das Siebsegment (12, 22, 32, 42, 52, 62) bzw. der Vorsprung am Siebsegment (12, 22, 32, 42, 52, 62) und das/die Klemmteil/e (13, 33, 43, 53, 63) eine identische Neigung gegen die Achse des Zentrifugenkorbes aufweisen und insbesondere einen Kegelsitz bilden.

9. Zentrifugenkorb nach einem der vorherigen Ansprüche, **dadurch gekennzeichnet, dass** das Klemmteil (13, 33, 43, 53, 63) eine Neigung gegen die Achse des Zentrifugenkorbs aufweist, die dem halben Öffnungswinkel des Zentrifugenkorbs entspricht.

10. Zentrifugenkorb nach einem der vorherigen Ansprüche, **dadurch gekennzeichnet, dass** die Siebsegmente (12, 22, 32, 42, 52, 62) mittels koaxial verlaufender Klemmschienen (56) unter Kraftschluss am Tragkorb (11, 31, 41, 51, 61) fixiert sind, wobei die Klemmschienen (56) im Bereich der Seiten zweier benachbarter Siebsegmente (12, 22, 32, 42, 52, 62) am Tragkorb (11, 31, 41, 51, 61) befestigt sind.

11. Zentrifugenkorb nach einem der vorherigen Ansprüche, **dadurch gekennzeichnet, dass** die Klemmschienen (56) und/oder das Klemmteil (13, 33, 43, 53, 63) mittels Verschraubung mit dem Tragkorb (11, 31, 41, 51, 61) lösbar verbunden ist.

12. Zentrifugenkorb nach einem der vorherigen Ansprüche, **dadurch gekennzeichnet, dass** das Sieb aus 4 bis 12, vorzugsweise 6 Siebsegmenten (12, 22, 32, 42, 52, 62) gebildet ist.

13. Zentrifugenkorb nach einem der vorherigen Ansprüche, **dadurch gekennzeichnet, dass** es sich bei den Siebsegmenten (12, 22, 32, 42, 52, 62) um Spaltsiebsegmente handelt.

14. Zentrifugenkorb nach einem der vorherigen Ansprüche, **dadurch gekennzeichnet, dass** die Siebsegmente (12, 22, 32, 42, 52, 62) im hinteren Bereich mit einer Verschleißschutzschicht (15), insbesondere einer Polyurethanschicht, abgedeckt sind.

15. Zentrifugenkorb nach einem der vorherigen Ansprüche, **dadurch gekennzeichnet, dass** die Siebsegmente (12, 22, 32, 42, 52, 62) und/oder das/die Klemmteil/e (13, 33, 43, 53, 56, 63) eine Beschichtung gegen Verschleiß aufweisen.

16. Zentrifugenkorb nach einem der vorherigen Ansprüche, **dadurch gekennzeichnet, dass** der Tragkorb (11, 31. 41, 51, 61) selbsttragend ist.

17. Zentrifugenkorb nach einem der vorherigen Ansprüche, **dadurch gekennzeichnet, dass** der Tragkorb (11, 31, 41, 51, 61) Öffnungen auf seiner Umfangsfläche aufweist.

18. Zentrifuge, insbesondere Siebschnecken-, Schub- oder Schwingsiebzentrifuge, **gekennzeichnet durch** einen Zentrifugenkorb nach einem der vorherigen Ansprüche.

19. Verfahren zur Montage eines Zentrifugenkorbs nach einem der Ansprüche 1 bis 18 mit einem Siebsegmenten (12, 22, 32, 42, 52, 62) aufnehmenden Tragkorb (11, 31,41, 51, 61), **gekennzeichnet durch** folgende Schritte:
• Einlegen der Siebsegmente (12, 22, 32, 42, 52, 62) in den Tragkorb (11, 31, 41,51,61),
• Positionieren der Siebsegmente (12, 22, 32, 42, 52, 62) mit einem Hilfswerkzeug, insbesondere mittels eines innen einlegbaren Klemmrades, dessen Außenumfang an den Siebsegmenten (12, 22, 32, 42, 52, 62) anliegt,
• Fixieren der Siebsegmente (12, 22, 32, 42, 52, 62) mittels mindestens eines oder mehrerer Klemmteile (13, 33, 43, 53, 63) und/oder Klemmschienen (56) unter Kraftschluss am Tragkorb (11, 31, 41, 51, 61).

20. Verfahren nach Anspruch 19, **dadurch gekennzeichnet, dass** die Siebsegmente (12, 22, 32, 42, 52, 62) aus planflächigen Siebvorformteilen auf den Radius des Tragkorbs (11, 31, 41, 51, 61) verformt werden.

21. Verfahren nach Anspruch 19 oder 20, **dadurch gekennzeichnet, dass** die Siebsegmente (12, 22, 32, 42, 52, 62) insbesondere im hinteren Bereich mit einem Verschfeißschutz (15), insbesondere mit einer Polyurethanschicht, versehen werden.

## Claims

1. Centrifuge basket for a sieve centrifuge, in particular a sieve-worm centrifuge, a pusher centrifuge or a vibratory centrifuge, comprising an outer conical support basket (11, 31, 41, 51, 61) and sieve segments (12, 22, 32, 42, 52, 62) inserted in the support basket (11, 31, 41, 51, 61), the sieve segments (12, 22, 32, 42, 52, 62) being fixed to the support basket (11, 31, 41, 51, 61) at their front edge in a frictional connection by means of at least one clamping part (13, 33, 43, 53, 63), **characterised in that** the support basket (11, 31, 41, 51, 61) comprises an annular groove (11 a) on its rear edge, into which groove the sieve segments (12, 22, 32, 42, 52, 62) are inserted with a positive fit.

2. Centrifuge basket according to claim 1, **characterised in that** the support basket (11, 31, 41, 51, 61) comprises on its rear edge a circumferential or segmented contact shoulder (11c) which engages the sieve segments (12, 22, 32, 42, 52, 62) from behind and/or above.

3. Centrifuge basket according to either claim 1 or claim 2, **characterised in that** the sides (100) of the sieve segments (12, 22, 32, 42, 52, 62) which adjoin two adjacent sieve segments (12, 22, 32, 42, 52, 62) are not connected or attached to the adjacent sieve segment (12, 22, 32, 42, 52, 62).

4. Centrifuge basket according to either claim 1 or claim 2, **characterised in that** the sides of the sieve segments (12, 22, 32, 42, 52, 62) which adjoin two adjacent sieve segments (12, 22, 32, 42, 52, 62) are connected with a positive fit to the adjacent sieve segment (12, 22, 32, 42, 52, 62).

5. Centrifuge basket according to any of the preceding claims, **characterised in that** the sieve segments (12, 22, 32, 42, 52, 62) comprise on their front and/or rear edge at least one projection (12a), in particular a plurality of individual mutually spaced projections (22a), which can be engaged from above by a clamping part (13, 33, 43, 53, 63).

6. Centrifuge basket according to claim 5, **characterised in that** the projection which can be engaged from above is formed by an annular segment (12a), the curve length of the annular segment (12a) in particular corresponding to the curve length of the sieve segment edge.

7. Centrifuge basket according to any of the preceding claims, **characterised in that** the clamping part (13, 33, 43, 53, 63) which can be attached to the support basket (11, 31, 41, 51, 61) is formed by a clamping ring (13, 33, 43, 53, 63) or clamping ring segments.

8. Centrifuge basket according to any of claims 5 to 7, **characterised in that** the sieve segment (12, 22, 32, 42, 52, 62) or the projection on the sieve segment (12, 22, 32, 42, 52, 62) and the clamping part(s) (13, 33, 43, 53, 63) are identically inclined in relation to the axis of the centrifuge basket and in particular form a conical seat.

9. Centrifuge basket according to any of the preceding claims, **characterised in that** the clamping part (13, 33, 43, 53, 63) has an inclination in relation to the axis of the centrifuge basket which corresponds to half the opening angle of the centrifuge basket.

10. Centrifuge basket according to any of the preceding claims, **characterised in that** the sieve segments (12, 22, 32, 42, 52, 62) are fixed to the support basket (11, 31, 41, 51, 61) in a frictional connection by means of coaxial clamping rails (56), the clamping rails (56) being attached to the support basket (11, 31, 41, 51, 61) in the region of the sides of two adjacent sieve segments (12, 22, 32, 42, 52, 62).

11. Centrifuge basket according to any of the preceding claims, **characterised in that** the clamping rails (56) and/or the clamping part (13, 33, 43, 53, 63) are releasably connected to the support basket (11, 31, 41, 51, 61) by means of a screw connection.

12. Centrifuge basket according to any of the preceding claims, **characterised in that** the sieve is formed of 4 to 12, preferably 6, sieve segments (12, 22, 32, 42, 52, 62).

13. Centrifuge basket according to any of the preceding claims, **characterised in that** the sieve segments (12, 22, 32, 42, 52, 62) are wedge wire sieve segments.

14. Centrifuge basket according to any of the preceding claims, **characterised in that** the rear region of the sieve segments (12, 22, 32, 42, 52, 62) is covered with an anti-abrasion layer (15), in particular a polyurethane layer.

15. Centrifuge basket according to any of the preceding claims, **characterised in that** the sieve segments (12, 22, 32, 42, 52, 62) and/or the clamping part(s) (13, 33, 43, 53, 63) comprise a coating to protect against abrasion.

16. Centrifuge basket according to any of the preceding claims, **characterised in that** the support basket (11, 31, 41, 51, 61) is self-supporting.

17. Centrifuge basket according to any of the preceding claims, **characterised in that** the support basket (11, 31, 41, 51, 61) comprises openings on its circumferential surface.

18. Centrifuge, in particular a sieve-worm centrifuge, a pusher centrifuge or a vibratory centrifuge, **characterised by** a centrifuge basket according to any of the preceding claims.

19. Method for assembling a centrifuge basket according to any of claims 1 to 18, comprising a support basket (11, 31, 41, 51, 61) which receives sieve segments (12, 22, 32, 42, 52, 62), **characterised by** the following steps:
• inserting the sieve segments (12, 22, 32, 42, 52, 62) into the support basket (11, 31, 41, 51, 61),
• positioning the sieve segments (12, 22, 32, 42, 52, 62) using an auxiliary tool, in particular by means of a clamping wheel which can be inserted inside, the outer circumference of which rests on the sieve segments (12, 22, 32, 42, 52 62),
• fixing the sieve segments (12, 22, 32, 42, 52, 62) to the support basket (11, 31, 41, 51, 61) in a frictional connection by means of at least one or a plurality of clamping parts (13, 33, 43, 53, 63) and/or clamping rails (56).

20. Method according to claim 19, **characterised in that** the sieve segments (12, 22, 32, 42, 52, 62) are worked onto the radius of the support basket (11, 31, 41, 51, 61) from planar sieve preform parts.

21. Method according to either claim 19 or claim 20, **characterised in that** the sieve segments (12, 22, 32, 42, 52, 62) are provided, in particular in the rear region, with an anti-abrasion layer (15), in particular with a polyurethane layer.

## Revendications

1. Panier de centrifugeuse pour une centrifugeuse à tamis, notamment une centrifugeuse à vis sans fin, à poussoir ou à oscillation, avec un panier porteur conique externe (11, 31, 41, 51, 61) et des segments de tamis (12, 22, 32, 42, 52, 62) dans le panier porteur (11, 31, 41, 51, 61), les segments de tamis (12, 22, 32, 42, 52, 62) étant fixés au panier porteur (11, 31, 41, 51, 61) par au moins un élément de serrage (13, 33, 43, 53, 63) par complémentarité de forces sur leur bord avant, **caractérisé en ce que** le panier porteur (11, 31, 41, 51, 61) présente sur son bord arrière une rainure annulaire (11a) dans laquelle les segments de tamis (12, 22, 32, 42, 52, 62) sont insérés par complémentarité de formes.

2. Panier de centrifugeuse selon la revendication 1, **caractérisé en ce que** le panier porteur (11, 31, 41, 51, 61) présente sur son bord arrière un épaulement d'appui (11 c) circonférentiel ou segmenté qui saisit les segments de tamis (12, 22, 32, 42, 52, 62) par l'arrière ou par en haut.

3. Panier de centrifugeuse selon la revendication 1 ou 2, **caractérisé en ce que** les segments de tamis (12, 22, 32, 42, 52, 62), sur les côtés (100) qui sont contigus de deux segments de tamis (12, 22, 32, 42, 52, 62) adjacents, ne comportent aucune liaison ou fixation avec le segment de tamis (12, 22, 32, 42, 52, 62) adjacent.

4. Panier de centrifugeuse selon l'une des revendications 1 ou 2, **caractérisé en ce que** les segments de tamis (12, 22, 32, 42, 52, 62) présentent, sur les côtés qui sont contigus de deux segments de tamis (12, 22, 32, 42, 52, 62) adjacents, une liaison par complémentarité de formes avec le segment de tamis (12, 22, 32, 42, 52, 62) adjacent.

5. Panier de centrifugeuse selon l'une des revendications précédentes, **caractérisé en ce que** les segments de tamis (12, 22, 32, 42, 52, 62) présentent sur leur bord avant et/ou arrière au moins une projection (12a), notamment plusieurs projections (22a) disposées à intervalles, qu'un élément de serrage (13, 33, 43, 53, 63) peut saisir par en haut.

6. Panier de centrifugeuse selon la revendication 5, **caractérisé en ce que** la projection saisissable est formée par un segment annulaire (12a), la longueur de l'arc du segment annulaire (12a) correspondant notamment à la longueur de l'arc du bord du segment de tamis.

7. Panier de centrifugeuse selon l'une des revendications précédentes, **caractérisé en ce que** l'élément de serrage (13, 33, 43, 53, 63) fixable sur le panier porteur (11, 31, 41, 51, 61) est formé par une bague de serrage (13, 33, 43, 53, 63) ou des segments de bague de serrage.

8. Panier de centrifugeuse selon l'une des revendications 5 à 7, **caractérisé en ce que** le segment de tamis (12, 22, 32, 42, 52, 62) ou la projection sur le segment de tamis (12, 22, 32, 42, 52, 62) et le ou les éléments de serrage (13, 33, 43, 53, 63) présentent une inclinaison identique par rapport à l'axe du panier de centrifugeuse et forment notamment une embase conique.

9. Panier de centrifugeuse selon l'une des revendications précédentes, **caractérisé en ce que** l'élément de serrage (13, 33, 43, 53, 63) présente une inclinaison par rapport à l'axe du panier de centrifugeuse qui correspond à la moitié de l'angle d'ouverture du panier de centrifugeuse.

10. Panier de centrifugeuse selon l'une des revendications précédentes, **caractérisé en ce que** les segments de tamis (12, 22, 32, 42, 52, 62) sont fixés par complémentarité de forces au panier porteur (11, 31, 41, 51, 61) au moyen de glissières de serrage (56) coaxiales, les glissières de serrage (56) étant fixées au panier porteur (11, 31, 41, 51, 61) dans la zone des côtés de deux segments de tamis (12, 22, 32, 42, 52, 62) adjacents.

11. Panier de centrifugeuse selon l'une des revendications précédentes, **caractérisé en ce que** les glissières de serrage (56) et/ou l'élément de serrage (13, 33, 43, 53, 63) sont reliés de manière amovible au moyen d'un vissage avec le panier porteur (11, 31, 41, 51, 61).

12. Panier de centrifugeuse selon l'une des revendications précédentes, **caractérisé en ce que** le tamis est formé de 4 à 12, de préférence 6, segments de tamis (12, 22, 32, 42, 52, 62).

13. Panier de centrifugeuse selon l'une des revendications précédentes, **caractérisé en ce que** les segments de tamis (12, 22, 32, 42, 52, 62) sont des segments de tamis à fentes.

14. Panier de centrifugeuse selon l'une des revendications précédentes, **caractérisé en ce que** les segments de tamis (12, 22, 32, 42, 52, 62) sont recouverts dans la zone arrière par une couche anti-usure (15), notamment une couche de polyuréthane.

15. Panier de centrifugeuse selon l'une des revendications précédentes, **caractérisé en ce que** les segments de tamis (12, 22, 32, 42, 52, 62) et/ou le ou les éléments de serrage (13, 33, 43, 53, 63) présentent un revêtement contre l'usure.

16. Panier de centrifugeuse selon l'une des revendications précédentes, **caractérisé en ce que** le panier porteur (11, 31, 41, 51, 61) est autoportant.

17. Panier de centrifugeuse selon l'une des revendications précédentes, **caractérisé en ce que** le panier porteur (11, 31, 41, 51, 61) présente des ouvertures sur sa surface circonférentielle.

18. Centrifugeuse, notamment centrifugeuse à vis sans fin, à poussoir ou à oscillation, **caractérisée par** un panier de centrifugeuse selon l'une des revendications précédentes.

19. Procédé de montage d'un panier de centrifugeuse selon l'une des revendications 1 à 18 avec un panier porteur (11, 31, 41, 51, 61) abritant des segments de tamis (12, 22, 32, 42, 52, 62), **caractérisé par** les étapes suivantes :
• insertion des segments de tamis (12, 22, 32, 42, 52, 62) dans le panier porteur (11, 31, 41, 51, 61),
• positionnement des segments de tamis (12, 22, 32, 42, 52, 62) avec un outil auxiliaire, notamment au moyen d'une roue de serrage insérable dont la périphérie externe est adjacente aux segments de tamis (12, 22, 32, 42, 52, 62),
• fixation des segments de tamis (12, 22, 32, 42, 52, 62) au moyen d'au moins un ou plusieurs éléments de serrage (13, 33, 43, 53, 63) et/ou glissières de serrage (56) par complémentarité de forces au panier porteur (11, 31, 41, 51, 61).

20. Procédé selon la revendication 19, **caractérisé en ce que** les segments de tamis (12, 22, 32, 42, 52, 62) sont façonnés à partir d'éléments de préfaçonnage de tamis plans sur le rayon du panier porteur (11, 31, 41, 51, 61).

21. Procédé selon la revendication 19 ou 20, **caractérisé en ce que** les segments de tamis (12, 22, 32, 42, 52, 62), notamment dans la zone arrière, sont pourvus d'une couche anti-usure (15), notamment une couche de polyuréthane.
